# EUROPÄISCHE PATENTSCHRIFT

(11) **EP 1 999 064 B1**
(45) Veröffentlichungstag und Bekanntmachung des Hinweises auf die Patenterteilung: **28.08.2013**
(21) Anmeldenummer: 07726610.4
(22) Anmeldetag: 02.03.2007
(51) Int. Cl.: B68C 3/00

(54) **STEIGBÜGELEINLAGE FÜR EINEN STEIGBÜGEL**
STIRRUP INSERT FOR A STIRRUP
INSERT D'UN ÉTRIER

(30) Priorität: 17.03.2006 DE 102006012702
(43) Veröffentlichungstag der Anmeldung: 10.12.2008
(73) Patentinhaber: HERM. SPRENGER GmbH & Co. KG, D-58644 Iserlohn (DE)
(72) Erfinder: VÖLLMECKE, Valentin, 58640 Iserlohn (DE); BAUMANN, Heinz, 58640 Iserlohn (DE)
(74) Vertreter: Bauer, Wulf
(86) Internationale Anmeldenummer: PCT/EP2007/052016
(87) Internationale Veröffentlichungsnummer: WO 2007/107440

(56) Entgegenhaltungen:
- WO-A-2006/021621
- US-A1- 2003 140 605

## Beschreibung

Die Erfindung bezieht sich auf eine Steigbügeleinlage für einen Steigbügel nach dem Oberbegriff des Patentanspruchs 1.

Eine derartige Steigbügeleinlage ist aus EP 1 003 688 B1 bekannt.

Aus US 6,766,632 B2 ist eine mehrteilige Steigbügeleinlage bekannt, die - von oben nach unten gesehen - einen rechteckförmigen Bereich mit einer ein Gleiten verhindernden Oberfläche, ein oberes Klammerelement, ein erstes und ein zweites, ringförmiges, vorzugsweise gasgefülltes Dämpfungselement und ein unteres Klammerelement aufweist. Der rechteckförmige Bereich bildet den Auflagebereich aus.

Aus WO 2006/021621 A1 ist ein Steigbügel mit einer Steigbügeleinlage bekannt. Er kann nur mit einem auf ihn angepassten Reitschuh verwendet werden. Von der Steigbügeleinlage springt ein Kupplungsteil nach oben vor. In der Sohle des Reitschuhs ist eine Ausnehmung vorgesehen, in die das Kupplungsteil eingreift. Dadurch wird der Reitschuh gegenüber dem Steigbügel fixiert.

Steigbügeleinlagen sollen einen ausreichenden Reibwert zur Sohle eines Stiefels eines Reiters haben, um nicht so leicht gegenüber dem Stiefel rutschen zu können, möglichst nicht zu verrutschen. Sie sollen weiterhin eine gewisse Elastizität aufweisen und damit dämpfend wirken, beispielsweise bei Sprüngen.

Der Nachteil der vorbekannten Bügeleinlagen nach der EP 1 003 688 B1 liegt darin, dass sie aus einem einheitlichen Material gefertigt sind. Dadurch werden immer nur bestimmte Bedürfnisse eines Reiters abgedeckt. Das einheitliche Material kann nicht zugleich weich und hart sein, einen hohen Reibwert haben oder nicht, usw.

Hier setzt die Erfindung ein. Sie hat es sich zum Ziel gemacht, die steigbügeleinlage dahingehend weiterzuentwickeln, dass eine größere Freiheit der jeweiligen Eigenschaften vorliegt.

Demgemäß ist es Aufgabe der Erfindung, die Steigbügeleinlage der eingangs genannten Art dahingehend weiterzuentwickeln, dass sie mehrere Anforderungen, beispielsweise eine harte und zugleich weiche Ausbildung, gleichzeitig zu erfüllen vermag.

Diese Aufgabe wird gelöst durch die Steigbügeleinlage mit den Merkmalen des Patentanspruchs 1.

Bei dieser Steigbügeleinlage können Innenteil und Außenteil unterschiedlich ausgebildet werden. Das Innenteil ist weicher ausgebildet als das Außenteil. Das Innenteil kann etwas gegenüber dem Außenteil nach oben vorspringen. Innenteil und Außenteil sind miteinander verbunden, so dass eine einstückige Steigbügeleinlage vorliegt.

In einer bevorzugten Weiterbildung beträgt die Härte des Innenteils 20 bis weniger als 50 Shore und beträgt die Härte des Außenteils 50 bis 90 Shore, wobei das Außenteil zumindest 10 Shore härter, vorzugsweise zumindest 20 Shore härter als das Innenteil ist. Das Innenteil ist für den Kontakt und für eine gute Reibung zuständig, das Außenteil für einen präzisen Kontakt mit dem Steigbügel.

Die unterschiedliche Ausbildung des Innenteils und des Außenteils kann auf verschiedene Weise erreicht werden. Beispielsweise ist das Innenteil aus zwei Schichten aufgebaut, wobei eine obere, geschlossene und dünnere Schicht nachgiebig ist und eine untere Lage ausgesprochen weich ist, jedenfalls weicher als die obere Schicht und beispielsweise aus Schaumgummi, einer Luftkammer, einem Material mit Zellstruktur oder dergleichen gefertigt ist. Die Härte des Außenteils entspricht bevorzugt der Härte der Steigbügeleinlagen, wie sie die Anmelderin für den Steigbügel nach der EP 1 003 688 B1 anbietet. Der Innenteil ist dagegen weicher.

Die Oberfläche der Steigbügeleinlage ist üblicherweise genoppt oder in anderer Form profiliert, jedenfalls hat sie Vorsprünge. Der Unterschied zwischen Innenteil und Außenteil kann nun durch eine feinere Strukturierung des Innenteils im Vergleich zum Außenteil erreicht werden. Die Noppen können beim Innenteil auch weiter vorspringen, so dass sie insgesamt weicher sind.

Weitere Vorteile und Merkmale der Erfindung ergeben sich aus den übrigen Ansprüchen und der nun folgenden Beschreibung eines nicht einschränkend zu verstehenden Ausführungsbeispiels der Erfindung, das unter Bezugnahme auf die Zeichnung im Folgenden näher erläutert wird. In dieser Zeichnung zeigen:
- Fig. 1:: eine Draufsicht von oben auf einen Steigbügel mit eingesetzter Steigbügeleinlage nach der Erfindung,
- Fig. 2:: eine Frontansicht des Steigbügels mit Steigbügeleinlage gemäß Figur 1,
- Fig. 3:: eine Draufsicht auf einen rahmenförmigen Außenteil der Steigbügeleinlage, wie sie in Figur 1 und 2 eingesetzt ist,
- Fig. 4:: ein Schnittbild entlang der Schnittlinie IV-IV in Figur 3,
- Fig. 5:: eine Stirnansicht der Darstellung gemäß Figur 3,
- Fig. 6:: eine Draufsicht auf einen Innentell der Steigbügeleinlage, wie in Figuren 1 und 2 eingesetzt und
- Fig. 7:: ein Schnittbild entlang der Schnittlinie VII-VII in Figur 6.

Aus den Figuren 1 und 2 ist ein kompletter Steigbügel ersichtlich, in den Figuren 3 bis 7 sind Einzelteile des Steigbügels dargestellt. Er hat einen U-förmigen Bügel 20, eine mit diesem Bügel 20 verbundene Trittplatte 22 und eine mit der Trittplatte 22 lösbar verbundene Steigbügeleinlage 24 nach der Erfindung. Die konkreten Ausbildungen von Bügel 20 und Trittplatte 22 sind in der Patentanmeldung unter der Bezeichnung "Steigbügel mit Trittplatte" mit gleichem Anmeldetag erläutert.

Zu erkennen ist der S-förmige Verlauf des Bügels 20, dargestellt ist ein linker Steigbügel, Beim rechten Steigbügel ist der Verlauf Z-förmig, wie er in der Spiegelung von Fig. 1 erhalten wird.

Die Steigbügelanlage 24 hat ein rahmenförmiges Außenteil 26 und ein von diesem eingeschlossenes Innenteil 28. Das Innenteil 28 ist ovalförmig. In der Ausführung sind Außenteil 26 und Innentell 28 dauerhaft miteinander verbunden. Sie werden zwar separat hergestellt, bilden aber im fertigen, zusammengesetzten Zustand eine Einheit.

Wie aus den Figuren ersichtlich ist, hat das Außenteil 26 innerhalb der Arme des Bügels 20 eine Abmessung, die etwa dem 1,2-fachen der entsprechenden Abmessung des Innenteils 28 entspricht, Das entsprechende Abmessungsverhältnis kann zwischen und 1,1 und 3 liegen. In Querrichtung hierzu, also in der z-Richtung, beträgt die Breitenabmessung des Außenteils 26 etwa das 1,5-fache der entsprechenden Breitenabmessung des Innenteils 28. Das Verhältnis kann hier zwischen 1,2 und 3 liegen.

Das Innenteil 28 ist durch geeignete Maßnahmen weicher ausgebildet als das Außenteil. Der Unterschied zwischen der Shore-Härte des weicheren Innenteils und des härteren Außenteils beträgt zumindest zehn Shore-Härtegrade, vorzugsweise mehr, beispielsweise 20 oder 30. Im ersten Ausführungsbeispiel ist das Innenteil dadurch weicher ausgeführt, dass sein Material weicher ausgebildet ist. Es werden unterschledliche Gummimaterialien bzw. Elastomere für die beiden Teile 26, 28 verwendet.

Sowohl die Oberfläche 34 des Außenteils 26 als auch die Oberfläche 36 des Innenteils 28 wird durch Noppen 30, 32 gebildet, die domförmig sind. Dabei sind die Noppen 30 des Außenteils 26 nicht so hoch wie die Noppen 32 des Innenteils 28, der Unterschied beträgt mindestens 1 mm. Im konkreten Ausführungsbeispiel ist die Höhe der Noppen 30 des Außenteils 26 nur 55 % der Höhe der Noppen 32 des Innenteils 28. Auch durch die unterschiedliche Höhe der Noppen wird das Innenteil 28 weicher als das Außenteil 26. Der Höhenunterschied kann zwischen 1 und 7 mm liegen.

Die Oberflächen des Außenteils 26 und die Oberfläche des Innenteils 28 sind eben, sie verlaufen parallel zur x-z-Ebene. Sie bilden gemeinsam die Oberfläche der Steigbügeleinlage 24. Die Oberfläche 34 des Außenteils 26 befindet sich im Ausführungsbeispiel etwa 2 mm unterhalb der Oberfläche 36 des Innenteils 28.

Das Außenteil 26 ist als Rahmen mit einem Fenster, der das Innenteil 28 vollständig umgreift, ausgebildet. Die Steigbügeleinlage 24 hat parallel zur x-Richtung verlaufende, obere Kanten 38. Es ist insbesondere bevorzugt, dass das Außenteil 26 diese begrenzenden Kanten 38 ausbildet. Das Innenteil 28 soll einen Abstand in z-Richtung von mindestens 5 mm von diesen Kanten 38 auf beiden Seiten haben. Dadurch bildet das härtere Außenteil 26 den Bereich um die Kanten 38 aus, wodurch der Reiter ein festeres, strafferes Gefühl hat. Das Innenteil 28 ist dadurch im Wesentlichen für die Haftung zuständig, während das Außenteil 26 auch der Führung dient. Es ist möglich, dass das Innenteil 28 bis an die Arme des Bügels 20 heranreicht und ggf. noch darüber hinaus, so dass in x-Richtung sich das Innenteil 28 über die gesamte Länge der Steigbügeleinlage 24 erstrecken kann.

Vorzugsweise ist die Steigbügeleinlage 24 so ausgeführt, dass bei Normalbelastung die Sohle eines Stiefels das Innenteil 28 stärker eindrückt als das Außenteil 26. Im benutzten Zustand liegen dann vorzugsweise beide Oberflächen 34, 36 im Wesentlichen in einer Ebene, die parallel zur x-z-Ebene ist.

Die Steigbügeleinlage hat einen Auflagebereich 50. Er befindet sich oberhalb der Trittplatte 22. Er wird im Ausführungsbeispiel durch das Innenteil 28 und durch ein Teilstück des Außenteils 26 gebildet. Die Steigbügeleinlage 24 hat weiterhin einen Haltebereich 52. Er ist einstückig mit dem Außenteil 26 verbunden und entsprechend dem Stand der Technik ausgebildet. Er hat ein Zwischenstück 54, das sich in mindestens einer Aussparung der Trittplatte 22 einfindet, und Haltearme 56, die unten aus der Trittplatte 22 herausragen und diese seitlich untergreifen. Entsprechende Konstruktionen sind Stand der Technik bekannt und müssen hier nicht näher erläutert werden.

Im Ausführungsbeispiel wird der Haltebereich 52 ausschließlich durch das Außenteil 26 gebildet. Es ist aber auch möglich, dem Innenteil 28 ebenfalls Halteaufgaben zu übertragen, also z.B. einen Teil des Haltebereichs dort auszubilden. Bevorzugt ist, dass zumindest ein Teilstück des Haltebereichs 52 am Außenteil 26 vorgesehen ist, und Zwar einstückig.

## Patentansprüche

1. Einstückige Steigbügeleinlage (24) für einen Steigbügel, wobei die Steigbügeleinlage (24) einen Auflagebereich (50), der eine Oberfläche (34, 36) für die Auflage eines Stiefels hat, und einen Haltebereich (52) aufweist, der lösbar mit dem Steigbügel verbindbar ist, **dadurch gekennzeichnet, dass** der Auflagebereich (50) ein Innenteil (28) und ein Außenteil (26) hat, dass Innenteil (28) und Außenteil (26) miteinander verbunden sind, dass das Innenteil (28) vom Außenteil (26) in der Ebene des Außenteils (26) umgriffen ist, und dass das Innenteil (28) weicher ausgebildet ist als das Außenteil (26).

2. Steigbügeleinlage (24) nach Anspruch 1, **dadurch gekennzeichnet, dass** die Härte in Shore des Innenteils (28) 20 bis unter 50 beträgt und dass die Härte des Außenteils (26) in Shore 50 bis 90 beträgt, wobei das Aussenteil zumindest 10 Shore härter, vorzugsweise zumindest 20 Shore härter als das Innenteil ist.

3. Steigbügeleinlage (24) nach Anspruch 1, **dadurch gekennzeichnet, dass** die weichere Ausbildung des Innenteils (28) im Vergleich zum Außenteil (26) durch mindestens eines der folgenden technischen Merkmale erreicht ist:
a. Das Material des Innenteils (28) ist weicher als das Material des Außenteils (26),
b. das Innenteil (28) ist aus mindestens zwei Schichten (62) aufgebaut, nämlich einer oberen, nachgiebigen und dünneren Schicht und einer unteren Lage, die aus einem wesentlich weicheren Material als die obere Schicht hergestellt ist, beispielsweise Schaumgummi, eine Luftkammer; und
c. das Innenteil (28) hat eine andere oberflächliche Strukturierung, beispielsweise Noppenbildung, als das Außenteil (26).

4. Steigbügeleinlage (24) nach Anspruch 1, **dadurch gekennzeichnet, dass** eine Oberfläche des Innenteils (28) mindestens 1 mm, vorzugsweise mindestens 3 mm gegenüber der Oberfläche des Außenteils (26) nach oben vorsteht.

5. Steigbügeleinlage (24) nach Anspruch 1, **dadurch gekennzeichnet, dass** das Innenteil (28) leicht nach außen gewölbt ist, dass die Wölbung einen höchsten Bereich hat, und dass der höchste Bereich um mindestens 1 mm, vorzugsweise mindestens 3 mm gegenüber dem Außenteil (26) nach oben vorsteht.

6. Steigbügeleinlage (24) nach Anspruch 1, **dadurch gekennzeichnet, dass** das Innenteil (28) einen eigenen Haltebereich (52) aufweist.

7. Steigbügeleinlage (24) nach Anspruch 1, **dadurch gekennzeichnet, dass** das Innenteil (28) einen oval-förmigen Rand aufweist.

8. Steigbügeleinlage (24) nach Anspruch 1, **dadurch gekennzeichnet, dass** das Außenteil (26) ein Fenster hat, in das das Innenteil (28) eingesetzt ist.

9. Steigbügeleinlage (24) nach Anspruch 1, **dadurch gekennzeichnet, dass** das Innenteil (28) zumindest um 10 Shore Härtegrade, vorzugsweise um zumindest 20 Shore Härtegrade, weicher ist als das Außenteil (26).

## Claims

1. A one-piece insert (24) for a stirrup, said stirrup insert (24) having a bearing surface (50) which has a surface (34, 36) for placing a boot and a holding area (52) which can be detachably connected to the stirrup, **characterized in that** the bearing surface (50) has an internal part (28) and an external part (26), that the internal part (28) and the external part (26) are interconnected, that the external part (26) forms a surrounding grip around the internal part (28) in the plane of the external part (26), and that the internal part (28) is configured to be softer than the external part (26).

2. The stirrup insert (24) as set forth in claim 1, **characterized in that** the hardness in Shore of the internal part (28) is 20 to less than 50 and that the hardness of the external part (26) is 50 to 90 in Shore, whereby the external part (26) is at least 10 Shore harder, preferably at least 20 Shore harder than the internal part (28).

3. The stirrup insert (24) as set forth in claim 1, **characterized in that** the softer configuration of the internal part (28) as compared to the external part (26) is achieved by at least one of the following technical features:
a. The material of the internal part (28) is softer than the material of the external part (26),
b. the internal part (28) is built from at least two layers (62), namely from one upper, resilient and thinner layer and one lower layer that is made of a substantially softer material than the upper layer, for example from foam rubber, an air chamber; and
c. the internal part (28) has a surface structure such as a studded structure that is different from that of the external part (26).

4. The stirrup insert (24) as set forth in claim 1, **characterized in that** a surface of the internal part (28) projects upward at least 1 mm, preferably at least 3 mm, with respect to the surface of the external part (26).

5. The stirrup insert (24) as set forth in claim 1, **characterized in that** the internal part (28) is slightly curved outward, that the curve has an apex and that the apex projects upward at least 1 mm, preferably at least 3 mm with respect to the external part (26).

6. The stirrup insert (24) as set forth in claim 1, **characterized in that** the internal part (28) comprises a holding area (52) of its own.

7. The stirrup insert (24) as set forth in claim 1, **characterized in that** the internal part (28) comprises an oval shaped border.

8. The stirrup insert (24) as set forth in claim 1, **characterized in that** the the external part (26) has a window into which the internal part (28) is inserted.

9. The stirrup insert (24) as set forth in claim 1, **characterized in that** the internal part (28) is at least 10 degrees of Shore hardness, preferably at least 20 degrees of Shore hardness, softer than the external part (26).

## Revendications

1. Insert d'étrier en une seule pièce (24) pour un étrier, ledit insert d'étrier (24) présentant une zone d'appui (50) ayant une surface (34, 36) pour appuyer une botte, et une zone de maintien (52) qui peut être reliée d'une manière amovible à l'étrier, **caractérisé par le fait que** ladite zone d'appui (50) comprend une partie intérieure (28) et une partie extérieure (26), que lesdites parties intérieure (28) et extérieure (26) sont reliées entre elles, que ladite partie intérieure (28) est embrassée par ladite partie extérieure (26) dans le plan de la partie extérieure (26) et que ladite partie intérieure (28) est réalisée de manière à être plus souple que ladite partie extérieure (26).

2. Insert d'étrier (24) selon la revendication 1, **caractérisé par le fait que** la dureté en shore de ladite partie intérieure (28) est comprise entre 20 et moins de 50 et que la dureté en shore de ladite partie extérieure (26) est comprise entre 50 et 90, la partie extérieure étant d'au moins 10 shore plus dure, de préférence d'au moins 20 shore plus dure que la partie intérieure.

3. Insert d'étrier (24) selon la revendication 1, **caractérisé par le fait que** la réalisation plus souple de la partie intérieure (28) en comparaison de la partie extérieure (26) est obtenue par au moins l'une des caractéristiques techniques suivantes :
a. le matériau de la partie intérieure (28) est plus souple que le matériau de la partie extérieure (26),
b. la partie intérieure (28) est constituée par au moins deux couches (62), à savoir une couche supérieure flexible et mince et une couche inférieure qui est réalisée dans un matériau sensiblement plus souple que la couche supérieure, par exemple en caoutchouc mousse, une chambre à air ; et
c. la partie intérieure (28) présente une autre structuration superficielle, telle qu'une formation de noppes, que la partie extérieure (26).

4. Insert d'étrier (24) selon la revendication 1, **caractérisé par le fait qu'**une surface de la partie intérieure (28) est en saillie vers le haut d'au moins 1 mm, de préférence d'au moins 3 mm par rapport à la surface de la partie extérieure (26).

5. Insert d'étrier (24) selon la revendication 1, **caractérisé par le fait que** ladite partie intérieure (28) est légèrement bombée vers l'extérieur, que la courbure présente une zone culminante et que la zone culminante est en saillie vers le haut d'au moins 1 mm, de préférence d'au moins 3 mm par rapport à la partie extérieure (26).

6. Insert d'étrier (24) selon la revendication 1, **caractérisé par le fait que** la partie intérieure (28) présente une propre zone de maintien (52).

7. Insert d'étrier (24) selon la revendication 1, **caractérisé par le fait que** la partie intérieure (28) présente un bord de forme ovale.

8. Insert d'étrier (24) selon la revendication 1, **caractérisé par le fait que** la partie extérieure (26) présente une fenêtre dans laquelle est insérée la partie intérieure (28).

9. Insert d'étrier (24) selon la revendication 1, **caractérisé par le fait que** la partie intérieure (28) est d'au moins 10 degrés de dureté shore, de préférence d'au moins 20 degrés de dureté shore plus souple que la partie extérieure (26).
